# EUROPÄISCHE PATENTSCHRIFT

(11) **EP 0 017 231 B1**
(45) Veröffentlichungstag und Bekanntmachung des Hinweises auf die Patenterteilung: **13.10.1982**
(21) Anmeldenummer: 80101785.6
(22) Anmeldetag: 03.04.1980
(51) Int. Cl.: B63B 41/00, B63B 35/72

(54) **Steckschwertanordnung für ein Stehsegelgerät**
Vertically movable centre board for a surf sail board
Dérive verticale enfichable pour planche à voile

(30) Priorität: 09.04.1979 DE 2914220
(43) Veröffentlichungstag der Anmeldung: 15.10.1980
(73) Patentinhaber: Windglider Fred Ostermann GmbH, D-6631 Überherrn-Altforweiler (DE)
(72) Erfinder: Ostermann, Fred, D-6625 Püttlingen-Köllerbach (DE)

## Beschreibung

Die Erfindung betrifft eine Steckschwertanordnung für ein Stehsegelgerät, mit einem Schwertkasten und einem darin geführten Steckschwert, wobei in den Seitenwänden des Schwertkastens ein Lager für einen am Steckschwert vorspringenden Zapfen vorgesehen ist und die Länge der unteren Schlitzöffnung des Schwertkastens größer als die Breite des Steckschwerts ist. Eine derartige Steckschwertanordnung ist aus der DE-A 2 738 070 bekannt.

Ein Stehsegelgerät besteht im wesentlichen aus einem Bootskörper, einem Rigg und einem Steckschwert. Das Rigg weist in der Regel einen Mastfuß mit Gelenk, einen Mast, einen Gabelbaum und das Segel auf. Zum Windsurfen werden das Rigg in die sogenannte Mastspur und das Steckschwert in den Schwertkasten gesteckt, wobei der Mastfuß zusammen mit der Mastspur für die jederzeit wieder lösbare Verbindung des Riggs vom Bootskörper sorgt. Die Mastspur kann je nach Ausgestaltung des Mastfußes als Nut order Sackloch oder dergleichen im Bootskörper ausgebildet sein. Das Steckschwert ist in der Regel hinter dem Mast angeordnet, wozu hinter der in der Längsmittenebene angeordneten Mastspur ein Schwertkasten vorgesehen ist, der einen durch den Bootskörper gehenden Längsschlitz bildet.

Durch diesen Längsschlitz wird das Steckschwert geschoben und ragt dann aus dem Bootskörper nach unten heraus.

Das Steuerungsprinzip des Stegsegelgeräts beruht auf der Verlegung des Segeldruckpunkts in bezug auf den Lateralschwerpunkt des Bootskörpers mit Schwert während des Segelns. Der Segeldruckpunkt kann aufgrund der gelenkigen Anordnung des Riggs auf dem Bootskörper durch Neigung des Masts nach vorn oder hinten verlegt werden. Zudem können mehrere hintereinander angeordnete Mastspuren vorgesehen sein, so daß der Segler in Abhängigkeit von der Windstärke die geeignete Mastspur wählen kann. Der Lateralschwerpunkt des Bootskörpers ist durch die Verstellung des Lateralschwerpunktes des Steckschwertes veränderbar. Zu diesem Zweck können in begrenztem Umfang Klappschwerter benutzt werden, die im Schwertkasten kippbar gelagert sind und durch das Kippen nach hinten den Lateralschwerpunkt des Schwerts geringfügig nach achtern verlagern. Gleichzeitig wird aber auch der Lateralschwerpunkt nach oben versetzt (DE-A 2706 141).

Obwohl es mit diesen bekannten Variationsmöglichkeiten der Veränderbarkeit der Schwerpunkte gelungen ist, das Stehsegelgerät in engen Grenzen zu trimmen, reichen diese Mittel insbesondere beim Starkwindsegeln bei weitem noch nicht aus. Insbesondere kann nachteilig sein, daß durch das Kippen des Klappschwerts der Lateralschwerpunkt nach oben wandert. Bei Starkwind und schneller Fahrt wird nämlich der Bug des Bootskörpers weit aus dem Wasser gehoben, so daß die benetzte Fläche des Bootskörpers erheblich kleiner wird. Dies ist erwünscht, weil dadurch der Fahrtwiderstand des Bootskörpers verringert wird und somit höhere Geschwindigkeiten erzielt werden können. Dabei ist der Segler jedoch gezwungen, sich sehr weit nach hinten zu stellen, um das Surfgerät dirigieren und das Steigen begünstigen zu können. Die Verlagerung des Körpergewichts des Seglers erfordert eine erhöhte Stabilität des Surfbretts in bezug auf den dynamischen Druck des Wassers auf das Schwert. Ein Klappschwert kann die erforderliche Stabilität nicht gewährleisten, weil der Lateralschwerpunkt nicht weit genug nach achtern verlagert werden kann und außerdem nach oben wandert. Die Folge davon ist, daß das Surfgerät bei Starkwind und hohen Geschwindigkeiten schlingert, was zu Stürzen führt. Man ist jedoch bei der Formgebung des Bootskörpers bestrebt, die Form so zu wählen, daß der Bootskörper bei höheren Geschwindigkeiten sehr schnell und leicht eine möglichst kleine benetzte Fläche bildet, d.h. sehr schnell aus dem Wasser steigt. Dieser Möglichkeit der Formgebung sind jedoch mit den bekannten Schwertanordnungen die oben angegebenen Grenzen gesetzt. Nachteilig ist ferner, daß das Klappschwert nicht senkrecht gestellt werden kann. Hinzukommt, daß der Verlagerungsweg des Lateralschwerpunktes nicht lang genug ist, so daß das Surfgerät bei Starkwind nicht nur schlingert, sondern auch sehr luvgierig wird.

Aus der US-PS 4 044 416 ist eine Finnenanordnung bei einem Surfbrett bekannt, die aus einem Längsschlitz im Heck und in der Unterseite des Surfbretts und einer darin in Längsrichtung versetzbar angeordneten Finne besteht. Die Versetzbarkeit in Längsrichtung wird durch in den Schlitzseitenwandungen angeordnete Zahnleisten und damit korrespondierende Zapfen gewährleistet. Für eine Steckschwertanordnung ist die bekannte Vorrichtung nicht geeignet, weil sie von der Brettoberseite her nicht zugänglich ist und auch keine Klappschwertanordnung zuläßt.

Aufgabe der Erfindung ist, eine Steckschwertanordnung für ein Stehsegelgerät zu schaffen, die eine optimale Lateralpunktverstellung des Steckschwerts insbesondere für hohe Geschwindigkeiten ermöglicht.

Diese Aufgabe wird durch die Merkmale des Hauptanspruchs gelöst. Weitere erfindungswesentliche Merkmale sind Gegenstand der Unteransprüche.

Als Steckschwert wird vorzugsweise ein an sich bekanntes Klappschwert verwendet, das mit dem Fuß betätigbar ist. Durch die neue Steckschwertanordnung können optimale Trimmstellungen des Steckschwertes gewählt werden, wobei der Lateralschwerpunkt des Schwertes sowohl in horizontaler als auch in vertikaler Richtung verlagert werden kann. In Kombination mit mehreren Mastspuren gewährleistet die neue Steckschwertanordnung nahezu alle Trimmstellungen zwischen dem Segelschwerpunkt und dem Lateralschwerpunkt des Bootskörpers, die für die optimale Aussteuerung des Stehsegelgerätes erforderlich sind.

Nach einer besonderen Ausführungsform der Erfindung wird im Schwertkasten ein Teleskopschwert geführt, das in sich zusammenschiebbar und zudem kippbar im Schwertkasten gelagert ist.

Aus der US-PS 2 466 006 ist zwar ein Schwertkasten für ein Segelboot bekannt, auf dem Rastungen für Achsstümpfe des Schwertes vorgesehen sind, die Rastungen dienen jedoch lediglich dazu, die Kippstellung des Schwertes zu gewährleisten. Eine Versetzung des Schwertes in Längsrichtung des Schwertkastens ist nicht möglich.

Anhand der Zeichnung wird die Erfindung beispielhaft näher erläutert. Es zeigen :
Figur 1 schematisch die Anordnung des Schwertkastens mit Schwert im Bootskörper von der Seite,
Figur 2 die Anordnung des Schwertkastens mit Schwert im Bootskörper von vorn,
Figur 3 einen Schnitt durch den Schwertkasten,
Figur4 eine Draufsicht auf den Schwertkasten,
Figur 5 eine perspektivische Darstellung des Schwertkastens mit Schwert teilweise im Schnitt.

Die erfindungsgemäße Steckschwertanordnung ist in einem Bootskörper 1 eines Stehsegelgeräts untergebracht. Vom Rigg des Stehsegelgeräts ist lediglich der Mastfuß 2 angedeutet gezeichnet, der in der Mastspur 3 sitzt. Im Bootskörper 1 können selbstverständlich weitere Mastspuren 3 vorgesehen sein, so daß die Mastversetzung in Längsrichtung des Bootskörpers möglich ist.

Die Steckschwertanordnung besteht aus dem Schwertkasten 4 und dem Steckschwert 5. Das Steckschwert ist als Klappschwert dargestellt und weist in an sich bekannter Weise die quer zur Schwertflächenebene angeordnete Schwenk-und Steckachse 6 mit den beiden Achsstümpfen 7, 8 auf. Über der Steckachse 6 sind beidseitig auf den Schwertflächen Bre,ns,₃topfen 9 angeordnet, die in an sich bekannte: Weise mit den Seitenwänden des Schwertkastens einen Reibschluß erzeugen sollen. Auf dem Schwertkopf sind vorzugsweise drei Höcker 10 ausgebildet, die für die Fußverstellung der Kipplage des Klappschwertes dienen. In Fig. und 3 ist die Möglichkeit des Kippens durch den Bogenpfeil angedeutet. Klappschwerter der dargestellten Art sind bekannt und daher nicht unmittelbarer Gegenstand der Erfindung.

Die neue Steckschwertanordnung kann auch mit anderen Schwertformen und Schwertarten bestückt werden, sofern eine Steckachse 6 mit Achsstümpfen 7, 8 und vorzugsweise mindestens einem Bremsstopfen oder dergleichen Reibung erzeugende Vorrichtung vorgesehen sind.

Wesentlich und neu ist, daß der Schwertkasten4 länger als üblich ausgeführt ist. Die Länge L ist länger als die Schwertbreite B (Fig. 3). Sie ist vorzugsweise länger als die doppelte Schwertbreite B. Durch diese Maßnahme wird die Möglichkeit geschaffen, das Schwert im Schwertkasten in Längsrichtung des Bootskörpers zu versetzen.

Der Schwertkasten 4 besteht aus den beiden Seitenwänden 11, 12 sowie der Vorderwand 13 und der Rückwand 14. Die Ausgestaltung und Form der Vorder- und Rückwand des Schwertkastens richtet sich in an sich bekannter Weise nach der Kantenform des Steckschwertes. Es wird deshalb im Rahmen der vorliegenden Erfindung nicht näher darauf eingegangen. Der Schwertkasten bildet den Steckschlitz 15 mit der oberen Schlitzöffnung 16 und der unteren Schlitzöffnung 17. Auf den beiden Seitenwänden 11 und 12 ist zweckmäßigerweise innenseitig ein Reibbelag vorgesehen, der mit dem Bremsstopfen 9 derart zusammenwirkt, daß die jeweilige eingestellte Stellung des Schwertes 5 im Schwertkasten 4 beim Segeln erhalten bleibt. Vorzugsweise können zusätzlich zum Reibbelag Noppen 18 oder dergleichen Rastmittel für Bremsstopfen oder dergleichen auf den Innenflächen der Seitenwände 11, 12 angeordnet sein, die die jeweilige Stellung der stufenweisen Verschwenkung und/oder Versetzung des Steckschwertes arretieren.

Nach der Erfindung wird die Längsversetzung des Steckschwertes 5 im Schwertkasten 4 durch Längsnuten 19, 20 gewährleistet. Die Nuten 19, 20 liegen sich räumlich im Schwertkasten 4 gegenüber und verlaufen in Längsrichtung des Bootskörpers. Die Höhe jeder Nut ist vorzugsweise lediglich etwas größer als die Höhe oder der Durchmesser der Achsstümpfe 7, 8, so daß die Achsstümpfe in den Nuten in Längsrichtung geführt werden können. Die Tiefe der Nuten entspricht der Länge der Achsstümpfe 7, 8, so daß die Versetzung des Steckschwertes nicht behindert wird. Die Längsnuten 19, 20 stehen je mit einer Stecknut 21, 22 in Verbindung, wobei die Nuten 20, 21 sowie 19 und 22 ineinander übergehen, und wobei die Stecknuten 21, 22 etwa die gleichen Abmessungen aufweisen wie die Längsnuten 19, 20. Im dargestellten Beispiel verlaufen die Stecknuten 21, 22 senkrecht von der Schlitzöffnung 16 nach unten, bis sie rechtwinklig auf die Längsnuten 19, 20 treffen. Selbstverständlich kann aber auch ein anderer Auftreffwinkel gewählt werden, d.h. es können beispielsweise die Längsnuten eine Neigung zur Horizontalen und/oder die Stecknuten eine Neigung zur Vertikalen aufweisen (nicht dargestellt). Die Stecknuten 21, 22 sind zweckmäßigerweise hinter den Längsnuten 19, 20 angeordnet (nicht dargestellt), wobei die Vorderwand 13 so weit vom vordersten Rastmittel 24 entfernt ist, daß der Kopf des Klappschwerts ungehindert nach vorn geschwenkt werden kann und die Funktion des Klappschwerts beim Auflaufen z.B. auf den Strand nicht behindert wird. Es kann aber auch vorteilhaft sein, die Stecknuten 21, 22 in der Mitte oder am Ende oder an einer anderen beliebigen Stelle des Schwertkastens vorzusehen. Vorzugsweise können mehr als ein Stecknutenpaar 21, 22 in den Seitenwänden 11, 12 des Schwertkastens 4 untergebracht sein (nicht dargestellt). Es kann außerdem zweckmäßig sein, mehrere Längsnutenpaare 19, 20 übereinanderliegend vorzusehen, so daß das Steckschwert wahlweise durch mehrere Stecknutenpaare 21, 22 eingesetzt und/ oder in mehreren Längsnutenpaaren 19, 20 in Längsrichtung des Bootskörpers versetzt werden kann. Durch die Anordnung mehrerer Längsnutenpaare 19, 20 übereinander kann die Schwertfläche, die aus dem Bootskörper nach unten herausragt, verkleinert werden. In Verbindung mit einem Schwertkopf, der in der untersten Stellung nicht aus dem Schwertkasten nach oben herausragt, sondern die Schlitzöffnung 16 erst geringfügig überragt, wenn er in der obersten Nut geführt wird, kann der Lateralschwerpunkt des Schwertes auf einfache Weise nach oben verlagert werden. Wenn als Schwert darüber hinaus ein teleskopartig einfahrbares Schwert verwendet wird, ist die Lateralpunktsverstellung besonders optimal möglich.

Nach einer weiteren Ausführungsform der Erfindung können in der Unterwand 23 jeder Längsnut 19, 20 Rastvertiefungen 24 angeordnet sein, in die die Achsstümpfe 7, 8 eingesetzt werden können. Auf diese Weise wird die jeweils gewählte Stellung des Steckschwertes festgelegt. Zur Versetzung wird das Schwert 5 lediglich ein Stück hochgezogen, bis die Achsstümpfe 7, 8 unter die Oberwand 25 der Längsnuten 19, 20 stoßen. Dann wird das Schwert in den Längsnuten nach vorn oder hinten geschoben. Zur Betätigung des Schwertes 5 dient vorzugsweise eine an sich bekannte Schlaufe 26 oder dergleichen, die lediglich in Fig. 1 und 3 angedeutet gezeichnet und in den anderen Fig. nicht dargestellt ist, um die Übersichtlichkeit der Zeichnung nicht zu stören.

Die Form der Rastvertiefungen 24 richtet sich vorzugsweise nach der Form der Achsstümpfe 7, 8. Im dargestellten Fall sind die Rastvertiefungen schalenförmig ausgebildet, so daß sie für die runden Achszapfen 7, 8 als Drehlager dienen. Soll jedoch ein Kippen oder Verschwenken des Schwertes 5 im Schwertkasten 4 verhindert werden, können beispielsweise viereckige Achsstümpfe und Rastvertiefungen gewählt werden, so daß die jeweils gewählte Stellung des Schwertes arretiert ist. In diesem Fall könnten ggf. die Reibbeläge oder Noppen 18 und die Bremsstopfen 9 entfallen.

Besonders vorteilhaft ist, wenn die untere Schlitzöffnung 17 mit vorzugsweise zwei elastischen, sich gegenüberliegenden und sich überlappenden, am Schwertkasten angeordneten Dichtlippen 27 beispielsweise aus Gummi oder Kunststoff verschlossen ist. Durch die Dichtlippen 27 wird das Schwert 5 gesteckt, wobei die Lippen so elastisch, aber auch so fest sein sollen, daß sie sich einerseits an das Schwert anschmiegen und andererseits in den Bereichen, die lediglich die Öffnung 17 abdecken, verhindern, daß beim Segeln Wasser aus dem Schwertkasten hochspritzt.

Mit der Erfindung ist es gelungen, eine Möglichkeit zu schaffen, die Schwertstellung optimal den Trimmerfordernissen beim Segeln anzupassen. Da zudem auch ein Klappschwert im neuen Schwertkasten geführt werden kann, ergeben sich gleichzeitig die bekannten Vorteile des Klappschwertes. Darüber hinaus ist es aber auch möglich geworden, insbesondere das Klappschwert nicht nur nach hinten zu kippen, sondern auch senkrecht stellen zu können, was bisher nicht gegeben war. Man kann mit der erfindungsgemäßen Steckschwertanordnung sogar über die senkrechte Stellung hinaus eine nach vorn gekippte Stellung des Steckschwertes wählen, was in bestimmten Fällen von Vorteil sein kann. Insgesamt sind die möglichen Stellungen des Steckschwertes so vielfältig wählbar, daß nahezu alle erforderlichen Trimmstellungen eingestellt werden können, um z.B. die Luvgierigkeit des Stehsegelgeräts bei Starkwind zu kompensieren oder die Wendigkeit zu verbessern oder das Schwert bei allen Wind- und Seegangbedingungen unter der Bedienungsperson anordnen zu können und damit das Schlingern auszuschließen. In Verbindung mit einem Klappschwert oder Teleskopschwert bleiben somit keine Trimmprobleme mehr unlösbar. Zusätzlich kann man sogar auf der Oberkante des Schwertkastens Markierungen anordnen, die eine Empfehlung der Schwertstellung in Abhängigkeit von der Windstärke beinhalten. Durch die Wahl einer besonders großen Länge des Schwertkastens und damit durch die Möglichkeit der sehr weiten Verstellung des Steckschwerts in Längsrichtung des Bootskörpers wird nicht nur Gewicht am Bootskörper eingespart, sondern es kann sich auch erübrigen, mehrere Mastspuren zur Verlegung des Segelschwerpunktes vorzusehen. Die Erfindung beinhaltet insofern eine erhebliche Verbesserung der Manövrierfähigkeit und Trimmöglichkeit eines Stehsegelgerätes. Sie macht es vor allem aber auch möglich, die Bootskörperform in bezug auf das Gleiten und Steigen zu optimieren, was bisher wegen der fehlenden Trimmöglichkeiten zwecklos war.

## Patentansprüche

1. Steckschwertanordnung für ein Stehsegelgerät, mit einem Schwertkasten (4) und einem darin geführten Steckschwert (5), wobei in den Seitenwänden (11, 12) des Schwertkastens (4) ein Lager (24) für einen am Steckschwert (5) vorspringenden Zapfen (7, 8) vorgesehen ist und die Länge (L) der unteren Schlitzöffnung (17) des Schwertkastens (4) größer als die Breite (B) des Steckschwerts (5) ist, dadurch gekennzeichnet, daß die Seitenwände (11, 12) des Schwertkastens (4) mindestens ein weiteres in Längsrichtung gegenüber dem ersten versetztes Lager (24) aufweisen und der Zapfen (7, 8) wahlweise in eines der Lager (24) einführbar ist.

2. Steckschwertanordnung nach Anspruch 1, dadurch gekennzeichnet, daß in den Seitenwänden (11, 12) des Schwertkastens (4) zwei sich gegenüberliegende, nach unten führende Sacknuten (21, 22) angeordnet sind, und daß das Steckschwert (5) eine quer durch das Schwertblatt gehende horizontale Achse (6) mit überstehenden Achsstümpfen (7, 8) aufweist, wobei die Sacknuten (21, 22) mit in den Seitenwänden angeordneten sich gegenüberliegenden Längsnuten (19, 20) in Verbindung stehen und in der Unterwand (23) jeder Längsnut (19, 20) Rastvertiefungen (24) angeordnet sind, in die die Achsstümpfe (7, 8) eingesetzt werden.

3. Steckschwertanordnung nach Anspruch 2, dadurch gekennzeichnet, daß über der Achse (6) beidseitig auf den Schwertflächen Bremsstopfen (9) angeordnet sind.

4. Steckschwertanordnung nach Anspruch 3, dadurch gekennzeichnet, daß auf den Innenflächen der Seitenwände (11, 12) Noppen (18) oder dergleichen Rastmittel für die Bremsstopfen (9) angeordnet sind.

5. Steckschwertanordnung nach einem oder mehreren der Ansprüche 1 bis 4, dadurch gekennzeichnet, daß auf den beiden Seitenwänden (11, 12) ein Reibbelag angeordnet ist.

6. Steckschwertanordnung nach einem oder mehreren der Ansprüche 1 bis 5, dadurch gekennzeichnet, daß das Steckschwert (5) ein Klappschwert ist, das auf dem Schwertkopf vorzugsweise drei Höcker (10) aufweist.

7. Steckschwertanordnung nach Anspruch 2, dadurch gekennzeichnet, daß das Sacknutenpaar (21, 22) senkrecht von der Schlitzöffnung (16) nach unten verläuft und am hinteren Ende der Längsnuten (19, 20) rechtwinklig in diese einmündet.

8. Steckschwertanordnung nach Anspruch 2, dadurch gekennzeichnet, daß das Stecknutenpaar (21, 22) am vorderen Ende der Längsnuten (19, 20) in diese einmündet.

9. Steckschwertanordnung nach einem oder mehreren der Ansprüche 1 bis 8, dadurch gekennzeichnet, daß mehrere Längsnutenpaare (19, 20) übereinanderliegend angeordnet sind.

10. Steckschwertanordnung nach einem oder mehreren der Ansprüche 1 bis 9, dadurch gekennzeichnet, daß der Schwertkopf die Schlitzöffnung (16) nicht überragt.

11. Steckschwertanordnung nach einem oder mehreren der Ansprüche 1 bis 10, dadurch gekennzeichnet, daß am Schwertkopf eine Schlaufe (26) angeordnet ist.

12. Steckschwertanordnung nach Anspruch 2, dadurch gekennzeichnet, daß die Rastvertiefungen (24) schalenförmig und die Achsenzapfen (7, 8) zylindrisch ausgebildet sind.

13. Steckschwertanordnung nach Anspruch 2, dadurch gekennzeichnet, daß die Achsstümpfe (7, 8) viereckig und die Rastvertiefungen ebenfalls entsprechend viereckig ausgebildet sind.

14. Steckschwertanordnung nach einem oder mehreren der Ansprüche 1 bis 13, dadurch gekennzeichnet, daß die untere Schlitzöffnung (17) mit zwei elastischen, sich gegenüberliegenden und sich überlappenden, am Schwertkasten angeordneten Dichtlippen (27) abgedeckt ist.

15. Steckschwertanordnung nach einem oder mehreren der Ansprüche 1 bis 14, dadurch gekennzeichnet, daß das Steckschwert (5) als Teleskopschwert ausgeführt ist.

## Claims

1. Drop keel arrangement for a wind-surfing device with a drop keel base (4) and a drop keel (5) guided therein, wherein a bearing (24) for a spigot (7, 8) projecting at the drop keel (5) is provided in the side walls (11, 12) of the drop keel box (4) and the length (L) of the slot opening (17) of the drop keel box (4) is greater than the width (B) of the drop keel (5), characterised thereby, that the side walls (11, 12) of the drop keel box (4) have at least one further bearing (24) displaced relative to the first in longitudinal direction and the spigot (7,8) is selectably insertable into one of the bearings (24).

2. Drop keel arrangement according to claim 1, characterised thereby, that two mutually opposite blind grooves (21, 22) leading downwards are arranged in the side walls (11, 12) of the drop keel box (4) and that the drop keel (5) has a horizontal axle (6), which passes transversely through the keel blade with protruding axle stumps (7, 8), wherein the blind grooves (21, 22) stand in connection with mutually opposite longitudinal grooves (19, 20) arranged in the side walls and detent depressions (24), into which the axle stumps (7, 8) are inserted, are arranged in the lower wall (23) of each longitudinal groove (19, 20).

3. Drop keel arrangement according to claim 2, characterised thereby, that brake plugs (9) are arranged on the keel surfaces at both sides above the axle (6).

4. Drop keel arrangement according to claim 3, characterised thereby, that knubs (18) or the like detent means for the brake plugs (9) are arranged on the inside surfaces of the side walls (11, 12).

5. Drop keel arrangement according to one or more of the claims 1 to 4, characterised thereby, that a friction lining is arranged on both the side walls (11, 12).

6. Drop keel arrangement according to one or more of the claims 1 to 5, characterised thereby, that the drop keel (5) is a folding keel which has preferably three humps (10) on the head of the keel.

7. Drop keel arrangement according to claim 2, characterised thereby, that the pair of blind grooves (21, 22) extends perpendicularly downwards from the slot opening (16) and opens at right angles into the longitudinal grooves (19, 20) at the rear end thereof.

8. Drop keel arrangement according to claim 2, characterised thereby, that the pair of plug grooves (21, 22) opens into the longitudinal grooves (19, 20) at the front end thereof.

9. Drop keel arrangement according to one or more of the claims 1 to 8, characterised thereby, that several pairs of longitudinal grooves (19, 20) are arranged one lying above the other.

10. Drop keel arrangement according to one or more of the claims 1 to 9, characterised thereby, that the head of the keel does not project beyond the slot opening (16).

11. Drop keel arrangement according to one or more of the claims 1 to 10, characterised thereby, that a loop (26) is arranged at the head of the keel.

12. Drop keel arrangement according to claim 2, characterised thereby, that the detent depressions (24) are formed in bowl shape and the axle spigots (7, 8) are formed cylindrically.

13. Drop keel arrangement according to claim 2, characterised thereby, that the axle stumps (7, 8) are formed to be four-cornered and the detent depressions are likewise and correspondingly formed to be four-cornered.

14. Drop keel arrangement according to one or more of the claims 1 to 13, characterised thereby, that the lower slot opening (17) is covered by two elastic, mutually opposite and overlapping sealing lips (27) arranged on the keel box.

15. Drop keel arrangement according to one or more of the claims 1 to 14, characterised thereby, that the drop keel (5) is constructed as telescopic keel.

## Revendications

1. Dispositif à dérive démontable pour planche à voile, comprenant un puits de dérive (4) et une dérive (5) guidée dans celui-ci, un logement (24) pour un élément (7, 8) faisant saillie sur la dérive démontable (5) étant prévu dans les parois latérales (11, 12) du puits de dérive (4) et la longueur (L) de l'ouverture en forme de fente inférieure (17) du puits de dérive (4) étant plus grande que la largeur (B) de la dérive démontable (5), caractérisé en ce que les parois latérales (11, 12) du puits de dérive (4) présentent au moins un autre logement (24) décalé en direction longitudinale par rapport au premier logement et en ce que l'élément saillant (7, 8) peut être introduit au choix dans l'un des logements (24).

2. Dispositif à dérive démontable selon la revendication 1, caractérisé en ce que dans les parois latérales (11, 12) du puits de dérive (4) sont ménagées deux rainures en cul-de-sac (21, 22) situées l'une en regard de l'autre et s'étendant vers le bas et en ce que la dérive (5) présente un axe horizontal (6) s'étendant transversalement à travers la plaque formant dérive et comportant des bouts d'axe saillants (7, 8), les rainures en cul-de-sac (21, 22) étant en communication avec des rainures longitudinales (19, 20) qui, ménagées dans les parois latérales, sont situées l'une en regard de l'autre et dans la paroi inférieure (23) de chaque rainure longitudinale (19, 20) étant prévus des évidements formant logement (24) dans lesquels se placent les bouts d'axe (7, 8).

3. Dispositif à dérive démontable selon la revendication 2, caractérisé en ce que des tampons de freinage (9) sont disposés au-dessus de l'axe (6) des deux côtés sur les faces de la dérive.

4. Dispositif à dérive démontable selon la revendication 3, caractérisé en ce que sur les surfaces intérieures des parois latérales (11, 12) sont disposées des saillies en forme de boutons (18) ou des moyens analogues pour retenir les tampons de freinage (9).

5. Dispositif à dérive démontable selon l'une quelconque des revendications 1 à 4, caractérisé en ce que les deux parois latérales (11, 12) sont munies d'une garniture de friction.

6. Dispositif à dérive démontable selon l'une quelconque des revendications 1 à 5, caractérisé en ce que la dérive démontable (5) est une dérive pivotante qui présente sur sa partie supérieure de préférence trois bosses (10).

7. Dispositif à dérive démontable selon la revendication 2, caractérisé en ce que la paire de rainures en cul-de-sac (21, 22) s'étend à partir de l'ouverture de fente (16) verticalement vers le bas et débouche à l'extrémité arrière des rainures longitudinales (19, 20) à angle droit dans celles-ci.

8. Dispositif à dérive démontable selon la revendication 2, caractérisé en ce que la paire de rainures en cul-de-sac (21, 22) débouche à l'extrémité avant des rainures longitudinales (19, 20) dans celles-ci.

9. Dispositif à dérive démontable selon l'une quelconque des revendications 1 à 8., caractérisé en ce que plusieurs paires de rainures longitudinales (19, 20) sont disposées les unes au-dessus des autres.

10. Dispositif à dérive démontable selon l'une quelconque des revendications 1 à 9, caractérisé en ce que la partie supérieure de la dérive ne dépasse pas de l'ouverture de fente (16).

11. Dispositif à dérive démontable selon l'une quelconque des revendications 1 à 10, caractérisé en ce qu'une boucle (26) est prévue sur la partie supérieure de la dérive.

12. Dispositif à dérive démontable selon la revendication 2, caractérisé en ce que les évidements formant logements (24) sont réalisés en forme de cuvette et les bouts d'axe (7, 8) sont cylindriques.

13. Dispositif à dérive démontable selon la revendication 2, caractérisé en ce que les bouts d'axe (7, 8) sont quadrangulaires et les évidements formant logements présentent une forme rectangulaire correspondante.

14. Dispositif à dérive démontable selon l'une quelconque des revendications 1 à 13, caractérisé en ce que l'ouverture de fente inférieure (17) est recouverte de deux lèvres d'étanchéité élastiques (27) qui sont montées l'une en regard de l'autre sur le puits de dérive et se chevauchent.

15. Dispositif à dérive démontable selon l'une quelconque des revendications 1 à 14, caractérisé en ce que la dérive démontable (5) est réalisée sous forme de dérive télescopique.
